# FASCICULE DE BREVET EUROPEEN

(11) **EP 2 367 190 B1**
(45) Date de publication et mention de la délivrance du brevet: **22.06.2016**
(21) Numéro de dépôt: 10354084.5
(22) Date de dépôt: 29.11.2010
(51) Int. Cl.: H01H 9/28, H01H 31/00

(54) **Dispositif de verrouillage destiné à empêcher la mise à la terre d'un appareil de protection électrique et appareil de protection électrique comportant un tel dispositif**
Blockiervorrichtung zur Vermeidung, dass ein elektrisches Sicherungsgeräts geerdet wird, und elektrisches Sicherungsgerät, das eine solche Vorrichtung umfasst
Locking device designed to prevent the earthing of an electrical protection device, and the electrical protection device including said device

(30) Priorité: 16.03.2010 FR 1001038
(43) Date de publication de la demande: 21.09.2011
(73) Titulaire: Schneider Electric Industries SAS, 92500 Rueil-Malmaison (FR)
(72) Inventeur: Terpend, Serge, 38050 Grenoble Cedex 09 (FR)
(74) Mandataire: Colette, Marie-Françoise

(56) Documents cités:
- EP-A1- 1 049 123
- EP-A1- 1 271 588
- GB-A- 457 128

## Description

La présente invention concerne un dispositif de verrouillage destiné à empêcher la mise à la terre d'un appareil de protection électrique monté dans un châssis en présence d'une tension sur la ligne sur laquelle est placé l'appareil par l'intermédiaire de moyens de verrouillage aptes à être actionnés par des moyens d'actionnement commandés par la présence d'une tension sur la ligne.

On connaît des dispositifs de verrouillage destinés à empêcher la mise à la terre d'un appareil électrique en présence d'une tension sur la ligne électrique. EP 1049123 divulgue un tel dispositif selon la préambule de la revendication 1. Or, ces dispositifs empêchent la mise à la terre également lorsqu'une coupure de l'alimentation se produit ou lorsqu'un défaut survient dans les systèmes électroniques, capteurs de tension, etc...alors qu'il n'y a pas de tension sur les câbles de départ.

La présente invention résout ce problème et propose un dispositif de verrouillage selon la revendication 1, permettant la réalisation de cette mise à la terre de l'appareil dans des cas de disfonctionnement tels ceux énoncés précédemment qui autorisent cette mise à la terre, après vérification de l'absence d'une tension sur la ligne, ce dispositif étant de conception simple, d'encombrement réduit et réalisable au moyen d'un nombre réduit de pièces.

A cet effet, la présente invention a pour objet un dispositif de verrouillage du genre précédemment mentionné, ce dispositif comporte en outre une serrure apte à être actionnée par un opérateur de manière à activer les moyens de verrouillage, ou bien les désactiver après l'activation des moyens d'actionnement ayant entraîné les moyens de verrouillage dans une position verrouillée.

Selon une caractéristique particulière, les moyens de verrouillage précités comportent un verrou coopérant avec des moyens pour empêcher l'actionnement du dispositif de mise à la terre.

Selon une autre caractéristique, ces moyens pour empêcher l'actionnement du dispositif de mise à la terre comportent un volet monté rotatif par rapport au châssis de l'appareil et apte à obturer ou libérer l'orifice d'accès à un outil de manoeuvre du dispositif de mise à la terre, ledit volet étant rappelé en position de libération de l'orifice par des moyens de rappel.

Selon une autre caractéristique, les moyens d'actionnement précités comportent une bobine électromagnétique, ladite bobine comportant un noyau coopérant avec le verrou.

Selon une autre caractéristique, le noyau de la bobine est mobile entre une position escamotée à l'intérieur de la bobine autorisant le déplacement du verrou vers la position de déverrouillage, et une position d'extraction du noyau à l'extérieur de la bobine dans laquelle le noyau coopère avec le verrou de manière à maintenir ledit verrou dans la position de verrouillage.

Selon une autre caractéristique, le verrou est monté articulé par rapport au châssis de l'appareil, le noyau de la bobine coopérant avec une ouverture prévue dans le verrou de manière à empêcher la rotation du verrou et maintenir ainsi celui-ci dans la position de verrouillage, dans le cas d'une présence de tension sur la ligne, et à autoriser la rotation du verrou entraînant le verrou dans une position de déverrouillage, dans le cas où aucune présence de tension n'est détectée sur la ligne.

Selon une autre caractéristique, la bobine électromagnétique est une bobine dite à manque de tension coopérant avec un dispositif électronique apte à ne pas envoyer de tension sur la bobine dans le cas où une tension est détectée sur la ligne, et à envoyer une tension sur la bobine dans le cas où aucune tension sur la ligne n'est détectée.

Selon une autre caractéristique, la serrure comporte un pêne monté articulé par rapport au châssis de l'appareil et apte à être entraîné en rotation par l'opérateur, et le verrou est monté articulé par rapport à ce pêne.

Selon une autre caractéristique, le verrou est relié mécaniquement au noyau de la bobine par une liaison dite à pivot glissant permettant au verrou d'être bloqué ou bien débloqué, soit par la bobine, soit par la serrure.

Selon une autre caractéristique, le verrou comporte une ouverture oblongue coopérant avec le noyau de la bobine.

Selon une autre caractéristique, le verrou précité présente une forme sensiblement en équerre et comporte un premier bras relié de manière articulée, par son extrémité libre, audit pêne, et un second bras coopérant par son extrémité libre avec les moyens précités pour empêcher l'actionnement du dispositif de mise à la terre.

Selon une autre caractéristique, le dispositif de verrouillage comporte des moyens pour rappeler le verrou en position de verrouillage lors du retour d'une tension sur la ligne après un déverrouillage.

Selon une autre caractéristique, le verrou comporte sur sa surface située en regard du noyau de la bobine, une portion de surface présentant une pente par rapport à la surface précitée, de manière à permettre au noyau de la bobine de replacer le verrou en position de verrouillage après un déverrouillage, lors du retour d'une tension sur la ligne.

La présente invention a encore pour objet un appareil de protection électrique comportant les caractéristiques précédemment mentionnées prises seules ou en combinaison.

Mais d'autres avantages et caractéristiques de l'invention apparaîtront mieux dans la description détaillée qui suit et se réfère aux dessins annexés donnés uniquement à titre d'exemple et dans lesquels :
- La figure 1 est une représentation schématique d'un dispositif de verrouillage selon l'invention en position verrouillée,
- La figure 2 est une vue en perspective, illustrant un dispositif de verrouillage selon une réalisation particulière de l'invention, en position verrouillée,
- La figure 3 est une vue de face, illustrant le dispositif de verrouillage en place dans un appareil électrique de coupure, en position de verrouillage.
- La figure 4 est une vue en perspective illustrant uniquement une partie de ce dispositif de verrouillage,
- Les figures 5,6,7 et 8 sont des vues similaires respectivement aux figures 1,2,3 et 4, le dispositif de verrouillage étant cette fois dans une position déverrouillée par la bobine,
- La figure 8a est une vue en perspective d'une partie du dispositif de la figure 7, cette partie étant vue de l'arrière, et
- Les figures 9,10,11 et 12 sont des vues similaires aux figures 1,2,3 et 4, illustrant le dispositif de verrouillage dans une position déverrouillée par la serrure.

Sur les figures, on voit un dispositif de verrouillage selon une réalisation particulière de l'invention destiné à empêcher la mise à la terre d'un appareil de protection électrique tel un disjoncteur ou un interrupteur moyenne tension en présence d'une tension sur la ligne sur laquelle est placée l'appareil.
Ce dispositif comporte un dispositif de surveillance (non représenté) de la présence d'une tension sur la ligne électrique sur laquelle l'appareil est placé, ainsi qu'une bobine électromagnétique 1 comportant un noyau 2 apte à être déplacé lors de la présence d'une tension de manière à permettre à un volet 5 de venir obturer un orifice 4 d'introduction d'un outil de manoeuvre (non représenté) d'un dispositif M de mise à la terre. Le noyau 2 peut être déplacé entre une position rétractée à l'intérieur de la bobine 1 dans laquelle position un verrou 3 est libre de se déplacer vers la position de déverrouillage, et une position d'extraction du noyau 2 à l'extérieur de la bobine 1 dans laquelle le noyau 2 empêche le déplacement du verrou 3 vers cette position déverrouillée et maintient donc celui-ci dans la position verrouillée empêchant la manoeuvre du dispositif de mise à la terre M.
Selon la réalisation illustrée sur les figures, cette bobine 1 est une bobine dite à manque de tension, le noyau 2 étant entraîné à l'extérieur de la bobine 1 lorsqu'aucune tension n'est envoyée sur la bobine 1. Un dispositif électronique intermédiaire (non représenté) est donc prévu entre le dispositif de surveillance de la tension sur la ligne et la bobine 1, ledit dispositif étant destiné à envoyer une tension sur la bobine 1 lorsqu'aucune tension n'est détectée sur la ligne et inversement à n'envoyer aucune tension sur la bobine 1 lorsqu'une tension est détectée sur la ligne.
Ce dispositif comporte également un volet d'obturation 5 monté rotatif par rapport au châssis C de l'appareil et apte à être entraîné en rotation dans le sens des aiguilles d'une montre par le verrou précité 3 de manière à obturer ledit orifice 4 d'accès à l'outil de manoeuvre du dispositif M de mise à la terre, ledit volet 5 étant rappelé dans une position dans laquelle ledit orifice est libéré par l'intermédiaire de moyens de rappel (non représentés).
Ce verrou 3 est formé par une pièce en forme d'équerre comportant deux bras 6,7 dont l'un 6 est relié de manière articulée par son extrémité libre 6a autour d'un axe X, au pêne 8 d'une serrure à clé 9 constituant une partie d'un dispositif de déverrouillage dont la fonction sera décrite ultérieurement, et dont l'autre bras 7 comporte une extrémité 7a apte à coopérer avec ledit volet 5. Ce pêne 8 est apte à être déplacé en rotation par une manoeuvre de la clé par un opérateur, entre une première position dite inactive (représentée sur les figures 1 à 8) dans laquelle seul le déplacement du noyau de la bobine peut entraîner le verrouillage ou le déverrouillage du dispositif de mise à la terre, et une seconde position dite active représentée sur les figures 9 à 12, le passage de la position inactive à la position active entraînant le déverrouillage du verrou permettant l'introduction de l'outil d'actionnement du dispositif de mise à la terre.
Ce verrou 3 comporte une ouverture de forme oblongue 10 s'étendant parallèlement à celui 6 des bras du verrou 3 qui est relié de manière articulée au pêne 8 de la serrure, ladite ouverture 10 étant destinée à recevoir le noyau 2 et à coopérer avec celui-ci de la manière qui sera expliquée dans ce qui suit.
Tel qu'illustré sur la figure 8a, le verrou 3 comporte sur sa face 11 coopérant avec le noyau 2, une portion de face 12 présentant une pente par rapport à ladite face 11 du verrou 3, cette portion de surface étant destinée à coopérer avec le noyau 2 de manière à rappeler le verrou dans sa position de verrouillage lorsqu'une tension est de nouveau détectée sur la ligne après un déverrouillage. L'ouverture de forme oblongue 10 ainsi que la portion de surface en pente 12 sont bordées par un rebord en saillie 13 délimitant une zone 14 dans laquelle l'extrémité du noyau 2 est destinée à se déplacer, le rebord 13 permettant le guidage dudit noyau 2 à l'intérieur de cette zone.

Le fonctionnement du dispositif selon l'invention va être décrit en détail dans ce qui suit en référence aux figures:
Sur les figures 1 à 4, le dispositif est en position verrouillée suite à la détection d'une tension sur la ligne par le système de surveillance. Dans cette position, le noyau 2 de la bobine 1 est en position extraite de la bobine et est introduit dans l'ouverture 10 du verrou 3 empêchant de ce fait la rotation du verrou 3 par rapport au pêne 8 de la serrure. Dans cette position, le verrou maintient le volet 5 en position d'obturation de l'orifice 4 d'introduction de l'outil de manoeuvre.
Lorsque le dispositif de surveillance ne détecte plus de tension sur la ligne, le noyau 2 de la bobine 1 sort de l'ouverture 10 du verrou et est escamoté à l'intérieur de la bobine de manière à permettre la rotation du verrou par rapport au pêne dans le sens inverse des aiguilles d'une montre, ledit verrou étant entraîné par le volet 5, sous l'effet des moyens de rappel précités entraînant le volet en rotation dans une position dans laquelle l'orifice 4 est libéré. Le volet d'obturation 5 est ainsi entraîné, dans le sens inverse des aiguilles d'une montre de manière à libérer l'orifice et permettre l'introduction de la manivelle de commande du dispositif de mise à la terre. Cette position est illustrée sur les figures 5 à 8.

Le dispositif selon l'invention comporte également un dispositif permettant de désactiver le verrouillage en cas de besoin au moyen d'une serrure à clé 9. En effet, la bobine 1 étant à manque de tension, le verrouillage sera effectif dès que la bobine ne sera plus alimentée. Il est donc nécessaire de pouvoir désactiver son effet en cas de défaillance du système (bobine défectueuse, coupure de l'alimentation, défaut de l'électronique, etc...) entraînant une absence d'alimentation de la bobine, et après avoir contrôlé la non présence de la tension sur les câbles.

Ainsi, après avoir vérifié qu'il n'y a pas de tension sur la ligne, la serrure 9 peut être actionnée. Pour se faire, la clef est insérée dans le barillet et tournée de 90° dans le sens des aiguilles d'une montre, entraînant le pêne également dans une même rotation et le verrou en rotation dans le sens inverse autour du noyau 2 de la bobine 1 et de l'axe d'articulation du verrou 3 sur le pêne 8, cette rotation étant autorisée par le fait que le noyau 2 se déplace également en translation à l'intérieur de l'ouverture oblongue 10 du verrou 3.

Cette rotation du verrou 3 permet la rotation du volet 5 dans le même sens sous l'effet des moyens de rappel précités, ledit volet étant libéré de la pression du verrou, ceci entraînant la libération de l'orifice d'introduction de l'outil de manoeuvre. Cette position déverrouillée par la serrure est illustrée sur les figures 9 à 12.

On a donc réalisé selon l'invention un dispositif de verrouillage pouvant être déverrouillé par un opérateur dans certaines conditions qui entraînent l'amenée en position de verrouillage du dispositif, et ce après vérification de l'absence de tension sur la ligne, ce dispositif étant d'encombrement réduit, utilisant un nombre réduit de pièce et présentant un coût réduit.

En effet, cette fonction de verrouillage, déverrouillable au moyen d'une serrure peut être réalisée au moyen de seulement trois pièces à savoir un verrou, un pêne de serrure et un axe d'articulation du verrou sur le pêne, le verrou étant monté en pivot sur le pêne de serrure et en pivot glissant sur le noyau de bobine. Cette cinématique permet au verrou d'être bloqué ou débloqué soit par la bobine soit par la serrure.

## Revendications

1. Dispositif de verrouillage destiné à empêcher la mise à la terre d'un appareil de protection électrique monté dans un châssis en présence d'une tension sur la ligne sur laquelle est placé l'appareil par l'intermédiaire de moyens de verrouillage,
**caractérisé en ce que** ces moyens de verrouillage sont aptes à être actionnés par des moyens d'actionnement commandés par la présence d'une tension sur la ligne, et **en ce qu'**il comporte en outre une serrure (9) apte à être actionnée par un opérateur de manière à activer les moyens de verrouillage (3,5), ou bien les désactiver après l'activation des moyens d'actionnement (1) ayant entraîné les moyens de verrouillage (3,5) dans une position verrouillée.

2. Dispositif de verrouillage selon la revendication 1, **caractérisé en ce que** les moyens de verrouillage précités (3,5) comportent un verrou (3) coopérant avec des moyens (5) pour empêcher l'actionnement du dispositif de mise à la terre M.

3. Dispositif de verrouillage selon la revendication 2, **caractérisé en ce que** ces moyens pour empêcher l'actionnement du dispositif de mise à la terre comportent un volet (5) monté rotatif par rapport au châssis C de l'appareil et apte à obturer ou libérer l'orifice (4) d'accès à un outil de manoeuvre du dispositif de mise à la terre M, ledit volet (5) étant rappelé en position de libération de l'orifice (4) par des moyens de rappel.

4. Dispositif de verrouillage selon la revendication 2, **caractérisé en ce que** les moyens d'actionnement précités comportent une bobine électromagnétique (1), ladite bobine (1) comportant un noyau (2) coopérant avec le verrou (3).

5. Dispositif de verrouillage selon la revendication 4, **caractérisé en ce que** le noyau (2) de la bobine (1) est mobile entre une position escamotée à l'intérieur de la bobine (1) autorisant le déplacement du verrou (3) vers la position de déverrouillage et une position d'extraction du noyau à l'extérieur de la bobine (1) dans laquelle le noyau (2) coopère avec le verrou (3) de manière à maintenir ledit verrou (3) dans la position de verrouillage.

6. Dispositif de verrouillage selon la revendication 4 ou 5, **caractérisé en ce que** le verrou (3) est monté articulé par rapport au châssis C de l'appareil, le noyau (2) de la bobine (1) coopérant avec une ouverture (10) prévue dans le verrou (3) de manière à empêcher la rotation du verrou et maintenir ainsi celui-ci dans la position de verrouillage, dans le cas d'une présence de tension sur la ligne, et à autoriser la rotation du verrou entraînant le verrou dans une position de déverrouillage, dans le cas où aucune présence de tension n'est détectée sur la ligne.

7. Dispositif de verrouillage selon l'une quelconque des revendications 4 à 6, **caractérisé en ce que** la bobine électromagnétique (1) est une bobine dite à manque de tension coopérant avec un dispositif électronique apte à ne pas envoyer de tension sur la bobine dans le cas où une tension est détectée sur la ligne, et à envoyer une tension sur la bobine dans le cas où aucune tension sur la ligne n'est détectée.

8. Dispositif de verrouillage selon la revendication 6 ou 7, **caractérisé en ce que** la serrure (9) comporte un pêne (8) monté articulé par rapport au châssis C de l'appareil et apte à être entraîné en rotation par l'opérateur, et **en ce que** le verrou (3) est monté articulé par rapport à ce pêne (8).

9. Dispositif de verrouillage selon la revendication 6 ou 8, **caractérisé en ce que** le verrou (3) est relié mécaniquement au noyau (2) de la bobine (1) par une liaison dite à pivot glissant permettant au verrou (3) d'être bloqué ou bien débloqué, soit par la bobine (1), soit par la serrure (9).

10. Dispositif de verrouillage selon la revendication 9, **caractérisé en ce que** le verrou (3) comporte une ouverture oblongue (10) coopérant avec le noyau (2) de la bobine (1).

11. Dispositif de verrouillage selon l'une quelconque des revendications 8 à 10, **caractérisé en ce que** le verrou précité (3) présente une forme sensiblement en équerre et comporte un premier bras (6) relié de manière articulée, par son extrémité libre (6a), audit pêne (8), et un second bras (7) coopérant par son extrémité libre (7a) avec les moyens précités pour empêcher l'actionnement du dispositif de mise à la terre M.

12. Dispositif de verrouillage selon l'une quelconque des revendications précédentes, **caractérisé en ce qu'**il comporte des moyens pour rappeler le verrou (3) en position de verrouillage, lors du retour d'une tension sur la ligne après un déverrouillage.

13. Dispositif de verrouillage selon l'une quelconque des revendications 6 à 12, **caractérisé en ce que** le verrou (3) comporte sur sa surface (11) située en regard du noyau (2) de la bobine (1), une portion de surface (12) présentant une pente par rapport à la surface précitée (11), de manière à permettre au noyau (2) de la bobine (1) de replacer le verrou (3) en position de verrouillage après un déverrouillage, lors du retour d'une tension sur la ligne.

14. Appareil de protection électrique comportant un dispositif de verrouillage selon l'une quelconque des revendications 1 à 13.

## Patentansprüche

1. Verriegelungsvorrichtung zur Verhinderung der Erdung eines, auf einem Traggestell montierten elektrischen Schaltgeräts bei Vorhandensein einer elektrischen Spannung in der durch das Schaltgerät geschützten Leitung mithilfe von Verriegelungsmitteln,
**dadurch gekennzeichnet, dass** die genannten Verriegelungsmittel dazu ausgelegt sind, durch Antriebsmittel, welche über eine in der Leitung vorhandene Spannung angesteuert werden, beaufschlagt zu werden, sowie dadurch, dass die Vorrichtung außerdem ein Zylinderschloss (9) umfasst, das von einer Bedienperson betätigt werden kann, derart, dass die Verriegelungsmittel (3, 5) aktiviert oder nach Wirksamwerden der Antriebsmittel (1) und dadurch bewirkter Überführung der Verriegelungsmittel (3, 5) in eine Verriegelungsstellung deaktiviert werden können.

2. Verriegelungsvorrichtung nach Anspruch 1, **dadurch gekennzeichnet, dass** die genannten Verriegelungsmittel (3, 5) eine Sperrklinke (3) umfassen, die mit Mitteln (5) zur Verhinderung der Betätigung der Erdungsvorrichtung M zusammenwirkt.

3. Verriegelungsvorrichtung nach Anspruch 2, **dadurch gekennzeichnet, dass** die genannten Mittel zur Verhinderung der Betätigung der Erdungsvorrichtung eine Verschlussblende (5) umfassen, die in Bezug zum Traggestell C des Schaltgeräts drehbar gelagert ist und dazu dient, die Zugangsöffnung (4) zur Einführung eines Werkzeugs zur Betätigung der Erdungsvorrichtung zu versperren oder freizugeben, wobei die genannte Verschlussblende (5) durch Rückstellmittel in Richtung einer Stellung zur Freigabe der Öffnung (4) beaufschlagt wird.

4. Verriegelungsvorrichtung nach Anspruch 2, **dadurch gekennzeichnet, dass** die genannten Antriebsmittel eine Magnetspule (1) umfassen, welche Spule (1) einen mit der Sperrklinke (3) zusammenwirkenden Kern (2) umfasst.

5. Verriegelungsvorrichtung nach Anspruch 4, **dadurch gekennzeichnet, dass** der Kern (2) der Spule (1) zwischen einer Tauchstellung im Inneren der Spule (1), die ein Verschieben der Sperrklinke (3) in Richtung der Entriegelungsstellung erlaubt, und einer aus der Spule (1) hervorstehenden Stellung verschoben werden kann, in welcher Stellung der Kern (2) mit der Sperrklinke (3) zusammenwirkt, derart, dass die genannte Sperrklinke (3) in der Verriegelungsstellung gehalten wird.

6. Verriegelungsvorrichtung nach Anspruch 4 oder 5, **dadurch gekennzeichnet, dass** die Sperrklinke (3) gelenkig mit dem Traggestell C des Schaltgeräts verbunden ist, wobei der Kern (2) der Spule (1) mit einer in der Sperrklinke (3) ausgebildeten Öffnung (10) zusammenwirkt, um ein Verdrehen der Sperrklinke zu verhindern und diese in der Verriegelungsstellung zu halten, wenn eine Spannung in der Leitung vorhanden ist, bzw. das Verdrehen der Sperrklinke und die damit verbundene Überführung derselben in die Entriegelungsstellung zuzulassen, wenn keine Spannung in der Leitung nachgewiesen wird.

7. Verriegelungsvorrichtung nach irgendeinem der Ansprüche 4 bis 6, **dadurch gekennzeichnet, dass** die Magnetspule (1) als Unterspannungsauslöser ausgebildet ist, der mit einer elektronischen Schaltung zusammenwirkt, welche dazu ausgelegt ist, kein Spannungssignal an die Spule zu übertragen, wenn eine Spannung in der Leitung nachgewiesen wird, bzw. ein Spannungssignal an die Spule zu übertragen, wenn in der Leitung keine Spannung nachgewiesen wird.

8. Verriegelungsvorrichtung nach Anspruch 6 oder 7, **dadurch gekennzeichnet, dass** das Zylinderschloss (9) einen Riegel (8) umfasst, der gelenkig mit dem Traggestell C des Schaltgeräts verbunden ist und dazu dient, durch eine Bedienperson drehwirksam betätigt zu werden, sowie dadurch, dass die Sperrklinke (3) gelenkig mit dem genannten Riegel (8) verbunden ist.

9. Verriegelungsvorrichtung nach Anspruch 6 oder 8, **dadurch gekennzeichnet, dass** die Sperrklinke (3) mechanisch mit dem Kern (2) der Spule (1) über ein sogenanntes Dreh-Schub-Gelenk verbunden ist, mit dessen Hilfe die Sperrklinke (3) entweder über die Spule (1) oder über das Zylinderschloss (9) blockiert bzw. freigegeben werden kann.

10. Verriegelungsvorrichtung nach Anspruch 9, **dadurch gekennzeichnet, dass** in der Sperrklinke (3) ein Langloch (10) ausgebildet ist, das mit dem Kern (2) der Spule (1) zusammenwirkt.

11. Verriegelungsvorrichtung nach irgendeinem der Ansprüche 8 bis 10, **dadurch gekennzeichnet, dass** die genannte Sperrklinke (3) annähernd winkelförmig ausgebildet ist und einen ersten Schenkel (6), der mit seinem freien Ende (6a) an den genannten Riegel (8) angelenkt ist, sowie einen zweiten Schenkel (7) umfasst, der über sein freies Ende (7a) mit den genannten Mitteln zu Verhinderung der Betätigung der Erdungsvorrichtung M zusammenwirkt.

12. Verriegelungsvorrichtung nach irgendeinem der vorhergehenden Ansprüche, **dadurch gekennzeichnet, dass** sie Mittel umfasst, um die Sperrklinke (3) in die Verriegelungsstellung zurückzuführen, wenn nach vorausgegangener Entriegelung eine Spannungsrückkehr in der Leitung eintritt.

13. Verriegelungsvorrichtung nach irgendeinem der Ansprüche 6 bis 12, **dadurch gekennzeichnet, dass** die Sperrklinke (3) auf ihrer dem Kern (2) der Spule (1) zugewandten Seite (11) einen Oberflächenabschnitt (12) mit einer in Bezug zur genannten Seite (11) schräg verlaufenden Fläche aufweist, derart, dass der Kern (2) der Spule (1) nach vorausgegangener Entriegelung und Spannungsrückkehr in der Leitung die Sperrklinke (3) erneut in die Verriegelungsstellung überführen kann.

14. Elektrisches Schaltgerät mit einer Verriegelungsvorrichtung nach irgendeinem der Ansprüche 1 bis 13.

## Claims

1. Locking device intended to prevent the earthing of an electrical protection apparatus mounted in a frame in the presence of a voltage on the line on which the apparatus is placed via locking means,
**characterized in that** these locking means are suitable for being actuated by actuation means controlled by the presence of a voltage on the line, and **in that** it further comprises a lock (9) suitable for being actuated by an operator so as to activate the locking means (3, 5), or else deactivate them after the activation of the actuation means (1) having driven the locking means (3, 5) into a locked position.

2. Locking device according to Claim 1, **characterized in that** the abovementioned locking means (3, 5) comprise a latch (3) co-operating with means (5) for preventing the actuation of the earthing device M.

3. Locking device according to Claim 2, **characterized in that** these means for preventing the actuation of the earthing device comprise a shutter (5) mounted to rotate in relation to the frame C of the apparatus and suitable for blocking or releasing the orifice (4) for access to a tool for manoeuvring the earthing device M, said shutter (5) being returned to the position of release of the orifice (4) by return means.

4. Locking device according to Claim 2, **characterized in that** the abovementioned actuation means comprise an electromagnetic coil (1), said coil (1) comprising a core (2) co-operating with the latch (3).

5. Locking device according to Claim 4, **characterized in that** the core (2) of the coil (1) is mobile between a position retracted inside the coil (1) allowing the displacement of the latch (3) to the unlocking position and a position of extraction of the core outside the coil (1) in which the core (2) co-operates with the latch (3) so as to hold said latch (3) in the locking position.

6. Locking device according to Claim 4 or 5, **characterized in that** the latch (3) is mounted articulated in relation to the frame C of the apparatus, the core (2) of the coil (1) co-operating with a slot (10) provided in the latch (3) so as to prevent the rotation of the latch and thus hold the latter in the locking position, in the case of a presence of voltage on the line, and to allow the rotation of the latch driving the latch into an unlocking position, in the case where no presence of voltage is detected on the line.

7. Locking device according to any one of Claims 4 to 6, **characterized in that** the electromagnetic coil (1) is a so-called "under voltage" coil co-operating with an electronic device suitable for not sending voltage to the coil in the case where a voltage is detected on the line, and for sending voltage to the coil in the case where no voltage on the line is detected.

8. Locking device according to Claim 6 or 7, **characterized in that** the lock (9) comprises a bolt (8) mounted articulated in relation to the frame C of the apparatus and suitable for being driven in rotation by the operator, and **in that** the latch (3) is mounted articulated in relation to this bolt (8).

9. Locking device according to Claim 6 or 8, **characterized in that** the latch (3) is linked mechanically to the core (2) of the coil (1) by a so-called sliding pivot link making it possible for the latch (3) to be blocked or unblocked, either by the coil (1), or by the lock (9).

10. Locking device according to Claim 9, **characterized in that** the latch (3) comprises an oblong slot (10) co-operating with the core (2) of the coil (1).

11. Locking device according to any one of Claims 8 to 10, **characterized in that** the abovementioned latch (3) is substantially bracket-shaped and comprises a first arm (6) linked in an articulated manner by its free end (6a), to said bolt (8), and a second arm (7) co-operating by its free end (7a) with the abovementioned means for preventing the actuation of the earthing device M.

12. Locking device according to any one of the preceding claims, **characterized in that** it comprises means for returning the latch (3) to the locking position, upon the return of a voltage on the line after an unlocking.

13. Locking device according to any one of Claims 6 to 12, **characterized in that** the latch (3) comprises, on its surface (11) situated facing the core (2) of the coil (1), a portion of surface (12) exhibiting a slope relative to the abovementioned surface (11), so as to allow the core (2) of the coil (1) to replace the latch (3) in the locking position after an unlocking, upon the return of a voltage on the line.

14. Electrical protection apparatus comprising a locking device according to any one of Claims 1 to 13.
